# EUROPÄISCHE PATENTSCHRIFT

(11) **EP 1 198 287 B1**
(45) Veröffentlichungstag und Bekanntmachung des Hinweises auf die Patenterteilung: **19.02.2003**
(21) Anmeldenummer: 00954492.5
(22) Anmeldetag: 13.07.2000
(51) Int. Cl.: B01F 5/04, C04B 38/10

(54) **VERFAHREN UND VORRICHTUNG ZUR HERSTELLUNG VON SCHÄUMEN, INSBESONDERE AUFGESCHÄUMTEN PORENLEICHTSTOFFEN**
METHOD AND DEVICE FOR PRODUCING FOAMS, ESPECIALLY FOAMED POROUS LIGHT-DENSITY MATERIALS
PROCEDE ET DISPOSITIF POUR PRODUIRE DES MOUSSES, EN PARTICULIER DES MATIERES LEGERES POREUSES MOUSSEES

(30) Priorität: 15.07.1999 DE 19933245
(43) Veröffentlichungstag der Anmeldung: 24.04.2002
(73) Patentinhaber: Vulturius, Hendrik, 13129 Berlin (DE)
(72) Erfinder: Vulturius, Hendrik, 13129 Berlin (DE)
(74) Vertreter: Matschkur, Peter
(86) Internationale Anmeldenummer: EP0006687
(87) Internationale Veröffentlichungsnummer: WO01005494

(56) Entgegenhaltungen:
- EP-A- 0 517 207
- DE-A- 3 040 834
- GB-A- 1 407 281
- US-A- 3 547 409
- US-A- 5 556 033

## Beschreibung

Die Erfindung bezieht sich auf ein Verfahren zur Herstellung eines Schaums, insbesondere eines, aufgeschäumten Porenleichtstoffs, bei dem eine Schlämme, die eine Trägerflüssigkeit und einen Schaumbildner sowie gegebenenfalls weitere Zusatzstoffe, wie beispielsweise Verzögerer, Beschleuniger, Stabilisatoren, Verflüssiger, Binder und Füllstoffe, beinhaltet, durch Zufügung eines Gases in einen Schaum bzw. Porenleichtstoff umgewandelt wird.

Bei einem aus dem Patent DE 41 18 537 C1 (EP-A-0 517 207) bekannt gewordenen Verfahren der vorstehend beschriebenen Art erfolgt die Vermischung aller Anteile und die Aufschäumung in einem Ventilblock mit zwei hintereinander angeordneten Düsen, was in der Praxis eine sehr kleinräumige und damit auch einfache und billige Baueinheit ergib. Diese bekannte Anordnung hat das mit ihr auszuführende Verfahren, arbeitet aber nur unter bestimmten Betriebsbedingungen fehlerfrei und insbesondere nur dann, wenn kontinuierlich gearbeitet wird. Wenn sehr diffizile Mischverhältnisse der Zuschlagstoffe einerseits und der notwendigen Druckverhältnisse andererseits auftreten und wenn noch dazu die Schaum- oder Porenleichtstoffproduktion sehr diskontinuierlich erfolgen soll, ergeben sich jedoch erhebliche Funktionsprobleme.

Der Erfindung liegt daher die Aufgabe zugrunde, ein Verfahren und eine zu seiner Durchführung geeignete Vorrichtung der eingangs genannten Art so weiterzubilden, dass unabhängig von der Art der verwendeten Trägerflüssigkeiten und der Zuschlagstoffe und abhängig davon, wie die Druck- und Mischverhältnisse zweckmäßigerweise eingestellt werden soll, stets optimale Ergebnisse erzielt werden, auch wenn die Anlage im diskontinuierlichen Betrieb arbeiten soll.

Zur Lösung dieser Aufgabe ist erfindungsgemäß vorgesehen, dass die Schlämme zunächst in einen Zwischenspeicher gefördert wird, aus dem sie einer nachgeschalteten, ein regelbares Luftzuführventil aufweisenden Aufschäumeinrichtung zugeführt wird, derart, dass die Druckverhältnisse im Vormischbereich und im Verschäumbereich unabhängig voneinander einstell- und regelbar sind.

Dabei erfolgt die Durchführung dieses erfindungsgemäßen Verfahrens bevorzugt in der Weise, dass eine Trägerflüssigkeit, bzw. eine diese Trägerflüssigkeit und die Zusatzstoffe enthaltende Vorschlämme, in einer ersten Injektionspumpe mit dem Schaumbildner vermischt und in den Zwischenspeicher eingebracht wird und dass als Aufschäumeinrichtung eine zweite Injektionspumpe verwendet wird, der das zum Aufschäumen dienende Gas unter Ansaugung der Schlämme aus dem Zwischenspeicher unter Druck zugeführt wird.

Das erfindungsgemäße Vorsehen eines Zwischenspeichers zwischen der ersten Injektionspumpe, die lediglich der Vermischung der Trägerflüssigkeit mit allen gewünschten Zuschlagstoffen dient und der zweiten, das eigentliche Aufschäumen unter Zufügung eines Gases, beispielsweise von Luft, bewirkenden zweiten Injektionspumpe hat den Vorteil, dass eine genaue und gleichmäßige Dosierung der Additive auch in kleinsten Mengen möglich ist und dass darüber hinaus auch die Druckverhältnisse der ersten Injektionspumpe und in der zweiten Injektionspumpe völlig unabhängig voneinander einstell- und regelbar sind. Dies wiederum ermöglicht die Herstellung von Porenleichtstoffen mit einer Trockenrohdichte unter 100 kg/m³.

Das Verfahren für die Herstellung des Schaums oder eines Porenleichtstoffs unterscheidet sich dabei lediglich durch die verwendeten Additive. Verwendet man nur eine Trägerflüssigkeit, ein Schaummittel und gegebenenfalls einen Stabilisator, so erzeugt man daraus einen Schaum. Fügt man auch noch weitere Bindemittel, beispielsweise Zement od. dgl. und gegebenenfalls auch Zuschlagstoffe wie Granulat od. dgl. bei, so lässt sich anstelle eines Schaums ein aufgeschäumter Porenleichtstoff erzeugen.

Unabhängig davon, ob ein Schaum oder ein aufgeschäumter Porenleichtstoff erzeugt werden soll, kann in Weiterbildung der Erfindung vorgesehen sein, dass die Trägerflüssigkeit und/oder die Zuschlagstoffe, und/oder die Schlämme und/oder das Aufschäum-Gas über einstellbare Dosiervorrichtungen, insbesondere Durchflussmesser, Pumpen und Regelventile zugeführt werden.

Obgleich es selbstverständlich möglich ist und in der Praxis auch vorgesehen sein soll, um unter vereinfachten Produktionsbedingungen eine einfache leicht transportable Vorrichtung zur Herstellung des Schaums oder des Porenleichtstoffs zu realisieren, die verschiedenen Dosiervorrichtungen von Hand, beispielsweise durch entsprechende Stellräder zu verstellen, hat es sich in weiterer Ausgestaltung der Erfindung doch als besonders zweckmäßig erwiesen, wenn die Dosiervorrichtungen zur Erzielung der gewünschten Eigenschaften des Schaums bzw. des Porenleichtstoffs über eine programmgesteuerte elektrische Steuervorrichtung aufeinander abgestimmt geregelt werden. Sowohl ein Schaum, als auch ein aufgeschäumter Porenleichtstoff lässt sich durch eine solche programmgesteuerte elektrische Steuervorrichtung in variabler Zusammensetzung herstellen, wobei neben der freien Verstell- und Programmierbarkeit bevorzugt eine Vielzahl von Standardprogrammen vorgesehen sein können, die für die verschiedensten Anwendungsfälle und für die verschiedenartigsten Typen von Schäumen bzw. aufgeschäumten Porenleichtstoffen die geeigneten Produktionsbedingungen automatisch vorgeben und dafür sorgen, dass einer bestimmten Menge der Trägerflüssigkeit die optimalen Mengen der Zuschlagstoffe oder Additive zugeführt und sowohl die Vermischung unter den optimalen Druckbedingungen als auch das Aufschäumen in der zweiten Injektionspumpe jeweils unter den geeignetsten Verfahrensdrucken erfolgt.

In weiterer Ausgestaltung der Erfindung kann dabei auch vorgesehen sein, dass bei diskontinuierlichem Verbrauch an der Aufschäumeinrichtung die Schlämme in Abhängigkeit vom Füllstand des Zwischenspeichers gefertigt wird, d. h. die erste Injektionspumpe kontinuierlich bis zu einem bestimmten Füllstand des Zwischenspeichers fertigt, unabhängig davon ob ein Verbrauch an der zweiten Injektionspumpe stattfindet oder nicht. Durch dieses kontinuierliche oder quasi kontinuierliche Arbeiten der ersten Injektionspumpe lassen sich sehr viel gleichmäßigere Fertigungsbedingungen der Schlämme einhalten und das Ansaugen der Additive kann hierbei auch tatsächlich dosiert erfolgen, was bei einem sehr diskontinuierlichen Verbrauch an der Aufschäumeinrichtung und einem entsprechend gleichzeitig damit erfolgenden diskontinuierlichen Betrieb der ersten, zur Beimischung der Zuschlagstoffe dienenden, Injektionspumpe nicht der Fall wäre. Der erfindungsgemäße Betrieb mit dem Zwischenspeicher, dem die erste Injektionspumpe so lange zufördert bis dieser bis zu einem gewissen Ausmaß gefüllt ist, hat den Vorteil, dass neben der gleichmäßigeren Mischung und der daraus resultierenden besseren Qualität des Schaums bzw. des aufgeschäumten Porenleichtstoffs auch die Vorrichtungsteile weniger abgenutzt werden und demzufolge die Anlage wartungsfreier und länger laufen kann.

Zur Durchführung des erfindungsgemäßen Verfahrens ist eine Vorrichtung vorgesehen, die dadurch gekennzeichnet, dass der Ausgang einer ersten Injektionspumpe mit einer vorgeschalteten Flüssigkeitszuführpumpe und einem Einsaugeinlass für Additive mit dem Eingang und der Einsaugeinlass einer mit einer vorgeschalteten Gaszuführeinrichtung versehenen zweiten Injektionspumpe mit dem Ausgang des Zwischenspeichers verbunden ist.

Die Gaszuführeinrichtung kann dabei entweder eine Gaspumpe oder gegebenenfalls auch ein Gasdruckspeicher sein, beispielsweise eine Hochdruckgasflasche mit angeschlossenem Regelauslassventil.

Schließlich liegt es auch noch im Rahmen der Erfindung, dass die Dosiervorrichtungen, Durchflussmesser, Pumpen, Regelventile od. dgl. zumindest teilweise ferngesteuert regelbar und mit einer programmierbaren Steuereinheit verbunden sind.

Weitere Vorteile, Merkmale und Einzelheiten der Erfindung ergeben sich aus der nachfolgenden Beschreibung eines Ausführungsbeispiels sowie anhand der Zeichnung, die schematisch eine erfindungsgemäße Vorrichtung zur Herstellung eines Schaums oder eines aufgeschäumten Porenleichtstoffs zeigt.

Die erfindungsgemäße Vorrichtung umfasst eine erste Injektionspumpe 1 mit einem zu einer Düse 2 führenden Einlass 3, dem entweder einer Trägerflüssigkeit, wie beispielsweise Wasser (speziell bei der Herstellung eines Schaums), oder aber auch eine Vorschlämme, bestehend aus einer Trägerflüssigkeit und Zuschlagstoffen, wie Binderstoffen, Füllstoffen, Granulaten od. dgl., zugeführt wird. Die Zuführung erfolgt über eine nicht gezeigte regelbare Pumpe. Die Injektionspumpe 1 weist neben dem Einlass 3 für die Trägerflüssigkeit oder die Vorschlämme einen Einsaugeinlass 4 für zusätzliche Additive, insbesondere für einen Schaumbildner auf, der unter der Wirkung des von der Düse 2 erzeugten Unterdrucks angesaugt und innig mit der Trägerflüssigkeit oder der Vorschlämme vermischt wird. Über den Auslass 5 der Injektionspumpe 1 wird die so hergestellte Schlämme 6 in einen Zwischenspeicher 7 gefördert, der mit seinem Auslass 8 mit dem Einsaugeinlass 9 einer zweiten Injektionspumpe 10 verbunden ist. Diese entsprechen der Injektionspumpe 1 aufgebaute zweite Injektionspumpe 10 mit ebenfalls einer Düse 11 und einem Einlass 12 ist mit diesem Einlass an einen Gasdruckspeicher, also entweder eine Gasflasche mit Druckreduzierventil oder aber auch eine Gasförderpumpe angeschlossen, die als Aufschäumgas einfache Umgebungsluft verarbeitet. Das aus der Düse 11 austretende Gas saugt die Schlämme aus dem Zwischenbehälter 7 an und bringt diese am Ende des vorzugsweise konisch aufgeweitet ausgebildeten Austragschaumrohrs 13 zum Aufschäumen, so dass bei 14 ein Schaum oder aber bei Zufügung der entsprechenden Binderstoffe und Füllstoffe ein aufgeschäumter Porenleichtstoff austritt.

Die Pumpen zum Versorgen der Injektionspumpe 1 und 10 und alle sonstigen Dosiervorrichtungen und Ventile, die der Einfachheit halber in der Zeichnung nicht mit dargestellt sind, sowie gegebenenfalls die verstellbaren Düsen 2 und 11 können sowohl von Hand verstellbar als auch bevorzugt zumindest teilweise ferngesteuert regelbar und mit einer programmierbaren Steuereinheit verbunden sein. Dadurch lassen sich exakte und den jeweils gewünschten Verhältnissen, also der Art und dem Aufschäumgrad eines Schaums sowie der Trockenrohdichte eines Porenleichtstoffs am optimalsten angepasste Produktionsverhältnisse erzielen. Der Zwischenbehälter 7 ist mit einer nur schematisch als Kästchen 15 angedeuteten Füllstandsmesseinrichtung für die ein von der Injektionspumpe 1 in den Eingang 16 des Zwischenbehälters eingebrachte Schlämme ausgerüstet, die ebenfalls mit der bereits angesprochenen programmierbaren Steuereinheit verbunden ist, um zu vermeiden, dass die erste Injektionspumpe in gleicher Weise intermittierend betrieben werden muss, wie die zweite Injektionspumpe, die ja beim Arbeiten auf einer Baustelle oft sehr diskontinuierlich aus- und eingeschaltet wird. Die erste Injektionspumpe 1 fördert Schlämme so lange in den Zwischenbehälter bis dieser bis zu einem vorgegebenen Füllstand gefüllt ist, unabhängig davon, ob die zweite Injektionspumpe arbeitet oder nicht, d. h. unabhängig davon, ob Schaum oder Porenleichtstoff tatsächlich im Augenblick produziert werden soll. Dies bedeutet, dass die erste Injektionspumpe entweder kontinuierlich arbeitet (wenn ein ständiger Bedarf an der zweiten Injektionspumpe besteht) oder aber zumindest quasi kontinuierlich über einen längeren Zeitraum betrieben wird und nicht immer ganz kurzfristig ein- und ausgeschaltet wird. Dieses kurzfristige Ein- und Ausschalten würde die exakte Vermischung und Ansaugung der Trägerflüssigkeit bzw. der Vorschlämme und der Additive in der Injektionspumpe 1 und ihre innige Vermischung stark beeinträchtigen und somit verhindern, dass tatsächlich optimal beständige und gleichmäßige Produkteigenschaften aufweisende Schäume oder Porenleichtstoffe erzielt werden können.

## Patentansprüche

1. Verfahren zur Herstellung eines Schaums, insbesondere eines aufgeschäumten Porenleichtstoffs, bei dem eine Schlämme, die eine Trägerflüssigkeit und einen Schaumbildner sowie gegebenenfalls weitere Zusatzstoffe, wie beispielsweise Verzögerer, Beschleuniger, Stabilisatoren, Verflüssiger, Binder und Füllstoffe, beinhaltet, durch Zufügung eines Gases in einen Schaum bzw. Porenleichtstoff umgewandelt wird, **dadurch gekennzeichnet, dass** die Schlämme zunächst in einen Zwischenspeicher gefördert wird, aus dem sie einer nachgeschalteten, ein regelbares Luftzuführventil aufweisenden, Aufschäumeinrichtung zugeführt wird, derart, dass die Druckverhältnisse im Vormischbereich und im Verschäumbereich unabhängig voneinander einstell- und regelbar sind.

2. Verfahren nach Anspruch 1, **dadurch gekennzeichnet, dass** eine Trägerflüssigkeit, bzw. eine diese Trägerflüssigkeit und die Zusatzstoffe enthaltende Vorschlämme, in einer ersten Injektionspumpe mit dem Schaumbildner vermischt und in den Zwischenspeicher eingebracht wird und dass als Aufschäumeinrichtung eine zweite Injektionspumpe verwendet wird, der das zum Aufschäumen dienende Gas unter Ansaugung der Schlämme aus dem Zwischenspeicher unter Druck zugeführt wird.

3. Verfahren nach Anspruch 1 oder 2, **dadurch gekennzeichnet, dass** die Trägerflüssigkeit, und/oder die Zusatzstoffe, und/oder die Schlämme undloder das Aufschäum-Gas über einstellbare Dosiervorrichtungen, insbesondere Durchflussmesser, Pumpen und Regelventile, zugeführt werden.

4. Verfahren nach Anspruch 3, **dadurch gekennzeichnet, dass** die Dosiervorrichtungen zur Erzielung der gewünschten Eigenschaften des Schaums bzw. des Porenleichtstoffes über eine programmgesteuerte elektrische Steuervorrichtung aufeinander abgestimmt geregelt werden.

5. Verfahren nach einem der Ansprüche 1 bis 4, **dadurch gekennzeichnet, dass** bei diskontinuierlichem Verbrauch an der Aufschäumeinrichtung die Schlämme in Abhängigkeit vom Füllstand des Zwischenspeichers gefertigt wird.

6. Vorrichtung zur Durchführung des Verfahrens nach einem der Ansprüche 1 bis 5, **dadurch gekennzeichnet, dass** der Ausgang (5) einer ersten injektionspumpe (1) mit einer vorgeschalteten Flüssigkeitszuführpumpe und einem Einsaugeinlass (4) für Additive mit dem Eingang (16) und der Einsaugeinlass (9) einer mit einer vorgeschalteten Gaszuführeinrichtung versehenen zweiten Injektionspumpe (10) mit dem Ausgang eines Zwischenspeichers (7) verbunden ist.

7. Vorrichtung nach Anspruch 6, **dadurch gekennzeichnet, dass** die Dosiervorrichtungen, Durchflussmesser, Pumpen, Regelventile od. dgl. zumindest teilweise ferngesteuert regelbar und mit einer programmierbaren Steuereinheit verbunden sind.

## Claims

1. Method of manufacturing a foam, in particular a lightweight porous material, in which a slurry containing a carrier liquid and a foaming agent as well as optional further additives, such as restrainers, accelerators, stabilisers, liquefiers, binders and fillers, is converted into a foam or lightweight porous material by the addition of a gas, **characterised in that** the slurry is first conveyed into an intermediate store from which it is fed to a downstream foaming device having a controllable air supply valve, in such a manner that the pressure conditions in the pre-mixing region and in the foaming region can be set and adjusted independently.

2. Method according to claim 1, **characterised in that** a carrier liquid or a pre-slurry containing this carrier liquid and the additives is mixed with the foaming agent in a first injection pump and is brought to the intermediate store, and **in that** as a foaming device a second injection pump is used, to which the gas for foaming is supplied while the slurry is being drawn from the intermediate store under pressure.

3. Method according to claim 1 or 2, **characterised in that** the carrier liquid and/or the additives and/or the slurry and/or the foaming gas are supplied via adjustable metering devices, in particular flow meters, pumps and control valves.

4. Method according to claim 3, **characterised in that** the metering devices are set according to the desired properties of the foam or of the lightweight porous material via a programmable electric control.

5. Method according to one of claims 1 to 4, **characterised in that** if the foaming device has a discontinuous consumption, the slurry is prepared according to the fill level of the intermediate store.

6. Apparatus for carrying out the method according to one of claims 1 to 5, **characterised in that** the output (5) of a first injection pump (1) with an upstream liquid feed pump and an intake inlet (4) for additives is connected to the input (16) and the intake inlet (9) of a second injection pump (10) provided with an upstream gas supply device is connected to the output of an intermediate store (7).

7. Apparatus according to claim 6, **characterised in that** the metering devices, flow meters, pumps, control valves or the like are at least in part remote-controllable and are connected to a programmable control unit.

## Revendications

1. Procédé de fabrication d'une mousse, en particulier d'une matière légère alvéolaire, dans lequel une boue qui contient un porteur liquide et un agent moussant, ainsi que le cas échéant d'autres additifs, comme par exemple des ralentisseurs, des accélérateurs, des stabilisants, des liquéfiants, des liants ou des charges, est transformée en une mousse ou en une matière légère alvéolaire par adjonction d'un gaz, **caractérisé en ce que** la boue est tout d'abord introduite dans un réservoir intermédiaire d'où la boue est amenée à un dispositif de moussage monté en aval et comportant un clapet d'amenée d'air réglable d'une façon telle que les rapports de pression peuvent être réglés et régulés dans la zone de pré-mélange et dans la zone de pré-moussage, indépendamment.

2. Procédé selon la revendication 1, **caractérisé en ce qu'**un porteur liquide, ou une boue primaire contenant ce porteur liquide et les additifs, est mélangé à l'agent moussant dans une première pompe à injection et est introduit dans le récipient intermédiaire, et **en ce qu'**il est utilisé comme dispositif de moussage une deuxième pompe à injection, à laquelle le gaz servant au moussage est amené sous pression par aspiration de la boue dans le récipient intermédiaire.

3. Procédé selon la revendication 1 ou 2, **caractérisé en ce que** le porteur liquide et/ou les additifs, et/ou la boue et/ou le gaz moussant sont amenés via des dispositifs de dosage réglables, en particulier un débitmètre, à des pompes et des clapets de régulation.

4. Procédé selon la revendication 3, **caractérisé en ce que** les dispositifs de dosage sont régulés en accord les uns avec les autres en vue de conférer les propriétés souhaitées à la mousse bu à la matière légère alvéolaire, via un dispositif de commande électrique informatisé.

5. Procédé selon l'une des revendications 1 à 4, **caractérisé en ce que**, dans le cas où le dispositif de moussage fonctionne de façon discontinue, la boue est fabriquée en fonction de l'état de remplissage du récipient intermédiaire.

6. Dispositif pour la mise en oeuvre du procédé selon l'une des revendications 1 à 5, **caractérisé en ce que** la sortie (5) d'une première pompe à injection (1), qui comporte une entrée d'aspiration (4) pour additifs et en amont de laquelle est montée une pompe d'amenée de liquide, est raccordée à l'entrée (16) et à l'entrée d'aspiration (9) d'une deuxième pompe à injection (10), en amont de laquelle est monté un dispositif d'amenée de gaz, via la sortie d'un récipient intermédiaire (7).

7. Dispositif selon la revendication 6, **caractérisé en ce que** les dispositifs de dosage, le débitmètre, les pompes, et les clapets de régulation ou analogues, peuvent être régulés au moins partiellement à distance, et sont reliés à une unité de commande programmable.
